# FASCICULE DE BREVET EUROPEEN

(11) **EP 1 251 310 B1**
(45) Date de publication et mention de la délivrance du brevet: **09.11.2005**
(21) Numéro de dépôt: 02290957.6
(22) Date de dépôt: 16.04.2002
(51) Int. Cl.: F23D 14/46, F23D 14/04

(54) **Appareil de cuisson à gaz**
Gasgargerät
Gas cooking appliance

(30) Priorité: 18.04.2001 FR 0105231
(43) Date de publication de la demande: 23.10.2002
(73) Titulaire: Burner Systems International (BSI), 37250 Veigné (FR)
(72) Inventeur: Moreau, André, 37200 Tours (FR); Trochou, Christophe, 37320 Esvres/Indre (FR)
(74) Mandataire: Gorrée, Jean-Michel

(56) Documents cités:
- EP-A- 0 225 825
- EP-A- 0 415 049
- WO-A-96/06304
- FR-A- 2 677 109
- US-A- 5 735 685

## Description

La présente invention concerne des perfectionnements apportés aux appareils de cuisson à gaz, domestiques ou professionnels, tels qu'exposés dans le péambule de la revendication 1. Un tel appareil est connu du brevet US 5 735 685.

De façon traditionnelle, ces appareils sont agencés de façon que chaque corps de brûleur soit alimenté en gaz par l'intermédiaire d'un tube en provenance d'un robinet de réglage ; le corps de brûleur est lui-même agencé avec une partie en forme de pot propre à recevoir l'injecteur amovible.

Pour sa fabrication, un tel agencement nécessite au moins une opération de raccordement du tube au corps de brûleur et une opération de montage de l'injecteur sur le corps de brûleur. Chacune de ces opérations est suivie d'une opération de contrôle de l'étanchéité.

Une recherche de moindre coût de fabrication des appareils de cuisson à gaz conduit à remettre en cause le processus de montage traditionnel précité et à rechercher un processus plus simple, plus rapide et donc moins coûteux.

L'invention a essentiellement pour but de proposer une structure perfectionnée qui permette de simplifier les modalités d'assemblage, d'accélérer le temps de montage et finalement de réduire le coût de fabrication.

A ces fins, un appareil de cuisson à gaz tel que mentionné au préambule se caractérise, étant agencé conformément à l'invention, par les dispositions énoncées dans la partie caractérisante de la revendication 1. Dans un mode de réalisation préféré, l'injecteur et l'extrémité ou le voisinage de l'extrémité du tube d'alimentation sont filetés et sont solidarisés par vissage l'un dans l'autre.

Grâce aux dispositions de l'invention, il ne subsiste que la seule opération d'assemblage direct de l'injecteur au tube d'alimentation, par vissage, les structures étant telles que ce simple assemblage met en appui des surfaces coopérantes conduisant au positionnement (axial et radial) correct de l'injecteur par rapport à la plaque de support et aux étanchéités requises. Au surplus, les structures spécifiques mises en oeuvre à cet effet et dont certains modes de réalisation sont indiqués ci-après sont obtenues par des usinages simples, notamment des matriçages ou emboutissages, pliages, ..., qui sont peu onéreux et ne nécessitent qu'un équipement peu complexe.

Un tel agencement peut conduire à divers exemples de réalisation :
dans un exemple de réalisation, la collerette annulaire est située en dessous de l'extrémité du tube solidarisée à l'injecteur et le bord périphérique de la lumière est serré de façon étanche entre ladite collerette annulaire du tube et une portée de l'injecteur formée par l'extrémité inférieure de l'injecteur ou un épaulement annulaire entourant l'injecteur ;
dans un autre mode de réalisation, la collerette annulaire est située en dessous de l'extrémité du tube solidarisée à l'injecteur et le bord périphérique de la lumière est rabattu et serré de façon étanche entre ladite collerette annulaire du tube et une portée conique prévue autour de l'injecteur ;
dans encore un autre exemple de réalisation, la collerette annulaire est située au voisinage immédiat de l'extrémité du tube et au-dessus de la partie du tube solidarisée à l'injecteur, et l'extrémité du tube surmontant la collerette annulaire est rabattue pour enserrer le bord périphérique de la lumière au contact d'une portée conique de l'injecteur ; dans une variante de réalisation, on peut prévoir qu'un clip élastique soit inséré entre l'extrémité rabattue du tube et la plaque de support.

De façon simple, la collerette peut être constituée par un pli annulaire en saillie radiale de la paroi du tube.

Les dispositions conformes à l'invention semblent devoir trouver une application particulièrement intéressante, bien que non exclusive, dans le cas où la plaque de support n'est autre que la plaque de dessus de l'appareil de cuisson, autrement dit lorsque l'injecteur est solidarisé directement sur la plaque de dessus, agencement qui entraîne l'élimination du pot du brûleur et des éventuels organes de montage de l'injecteur dans ce pot. Dans un tel domaine d'application des dispositions de l'invention, on aboutit à une structure d'ensemble qui regroupe des simplifications substantielles de structure et de montage, et qui par conséquent est sensiblement plus économique que les structures antérieures.

L'invention sera mieux comprise à la lecture de la description détaillée qui suit de certains modes de réalisation préférés donnés à titre d'exemples non limitatifs. Dans cette description, on se réfère aux dessins annexés sur lesquels les figures 1 à 7 sont des vues en coupe de respectivement sept modes de réalisation mettant en oeuvre les dispositions de l'invention.

En se référant tout d'abord par exemple à la figure 1, l'invention concerne un appareil de cuisson à gaz comportant au moins un brûleur à gaz équipé d'un injecteur de gaz 1, un tube d'alimentation en gaz 2 en provenance d'un robinet de réglage et associé fonctionnellement audit injecteur 1, et un support 3 auquel est fixé ledit injecteur 1.

Le support 3 est une plaque en tôle qui présente une lumière traversante 4. Ladite plaque de support 4 peut, dans un mode de réalisation qui est préféré bien que non exclusif, être constituée par la plaque de dessus de l'appareil de cuisson qui, dans le contexte de l'invention, est alors utilisée comme support direct de l'injecteur dans les conditions exposées ci-après : un tel agencement, qui élimine le pot traditionnel du brûleur dans lequel l'injecteur était jusqu'à présent fixé, conduit à une simplification remarquable.

L'injecteur 1 est solidarisé au tube d'alimentation 2 à l'extrémité ou au voisinage de l'extrémité de celui-ci. De façon préférée, l'injecteur 1 et le tube d'alimentation 2, à son extrémité ou au voisinage de son extrémité, sont filetés et vissés l'un dans l'autre.

L'injecteur 1 et/ou le tube d'alimentation 2 s'étendent à travers la lumière 4, et l'injecteur 1 et le tube 2 sont situés essentiellement de part et d'autre de la plaque de support 3.

Des moyens de positionnement et d'étanchéité sont prévus sur l'injecteur 1 et/ou le tube 2 et le bord périphérique de la lumière 4. Ces moyens sont agencés pour que, lors de l'assemblage par vissage de l'injecteur 1 et du tube 2 de part et d'autre de la plaque de support 3, une étanchéité soit réalisée entre le tube 2 et l'injecteur 1, d'une part, et entre le dessus et le dessous de la plaque de support 3 autour du bord de la lumière 4, d'autre part. Ces mêmes moyens sont simultanément agencés pour procurer une retenue mécanique de l'injecteur 1 solidarisé au tube d'alimentation 2 en position centrée dans la lumière 4 et avec l'orifice 5 de sortie de l'injecteur 1 situé dans une position axiale prédéterminée au-dessus de la plaque de support 3.

Une réalisation simple des moyens de positionnement et d'étanchéité consiste à leur faire comprendre une collerette annulaire 6 d'étendue radiale solidaire du tube d'alimentation 2. La collerette 6 est située sous la plaque de support 3 et est serrée en appui étanche contre le bord périphérique de la lumière 4 et/ou une portée de l'injecteur 1. Dans une structure simple, la collerette annulaire 6 n'est pas rapportée sur le tube 2, mais est formée par un pli annulaire de la paroi du tube 2 qui est pincé axialement de manière à former une saillie annulaire ou collerette qui est ainsi intégrale avec le tube.

Les dispositions qui précèdent peuvent conduire à divers modes de réalisation spécifiques.

A la figure 1, l'injecteur 1 possède un évidement axial intérieur 7 ouvert vers le bas et se terminant supérieurement par l'orifice de sortie ou gicleur 5 de l'injecteur. L'évidement 7 est taraudé.

Pour ce qui est du tube d'alimentation 2, sa collerette 6 est située un peu en retrait sous son extrémité 8, et la paroi externe voisine de son extrémité 8 est filetée, avec un diamètre correspondant à celui de l'évidement 7 de l'injecteur. L'injecteur 1 est vissé sur l'extrémité 8 du tube 2 de telle manière que le bord frontal 9 de l'injecteur 1 soit serré en appui étanche contre la collerette 6 : cet appui étanche assure l'étanchéité de la liaison injecteur/tube d'alimentation.

Pour assurer le positionnement de l'injecteur 1 sur la plaque de support 3, la lumière 4 a son bord périphérique matricé et déformé en un puits 10 tourné vers le haut. De son côté, l'injecteur 1 a sa partie inférieure 11 agencée avec un diamètre extérieur réduit qui définit un épaulement annulaire radial 12.

L'injecteur 1 est emmanché à force, par sa partie inférieure 11, dans le puits 10 jusqu'à ce que l'épaulement 12 vienne en appui contre le bord libre du puits 10. L'enserrement élastique de la partie inférieure 11 de l'injecteur dans le puits 10 assure une liaison étanche entre l'injecteur 1 et la plaque de support 3, et donc l'étanchéité entre le dessus et le dessous de la plaque 3 le long du bord périphérique de la lumière 4.

Grâce à cet agencement, en outre, l'injecteur est positionné de façon prédéterminée transversalement et axialement par rapport à la plaque 3.

Dans le mode de réalisation de la figure 1, le puits 10 se raccorde à la plaque de support 3 par une portion de liaison 18 de forme tronconique qui dégage, sur le dessous de la plaque 3, un espace libre propre à recevoir la collerette 6 lorsque l'injecteur 1 est vissé sur l'extrémité du tube 2.

Dans le mode de réalisation de la figure 2, l'injecteur 1 et le tube d'alimentation 2 sont presque analogues à ce qu'ils étaient à la figure 1, à ceci près que la partie inférieure 11 de diamètre réduit de l'injecteur présente une forme extérieure tronconique 13 se rétrécissant en direction du bas.

Le bord périphérique de la lumière 4 est recourbé sur lui-même en 14, ici par-dessous.

Quand l'injecteur 1 est vissé sur l'extrémité 8 du tube 2, la paroi conique 13 de la partie inférieure de l'injecteur 1 serre le bord replié 14 de la lumière 4 de la plaque de support 3 contre la collerette 6 du tube. C'est ainsi ce bord replié 14 de l'ouverture 4 qui assure la double étanchéité recherchée, d'une part par sa coopération approximativement radiale avec la portée conique 13 de l'injecteur et d'autre part par son appui axial sur la collerette 6 du tube d'alimentation.

La figure 3 illustre un mode de réalisation très simple dans lequel l'injecteur 1 et le tube d'alimentation 2 sont identiques à ce qu'ils étaient à la figure 1. La lumière 4 de la plaque de support 3 est une découpe à bord droit pratiquée dans la plaque 3.

Le bord de la lumière 4 est enserré entre le bord frontal 9 de l'injecteur et la collerette 6 du tube d'alimentation 2.

Là encore, le bord droit de la lumière 4 assure la double étanchéité recherchée, d'une part par sa coopération axiale avec le bout frontal de l'injecteur 1 et d'autre part par son appui axial sur la collerette 6 du tube d'alimentation.

Dans le mode de réalisation illustré à la figure 4, c'est la partie inférieure 11 de diamètre réduit de l'injecteur 1 qui est filetée extérieurement, tandis que le tube d'alimentation 2 est taraudé en dessous de son extrémité.

La collerette 6 est, ici, formée à l'extrémité du tube 2 et, lors du vissage de l'injecteur 1 dans le tube 2, le bord de la lumière 4 de la plaque de support 3 est enserré entre l'épaulement 12 présenté par l'injecteur 1 et la collerette 6 du tube d'alimentation.

La double étanchéité recherchée est procurée par les appuis axiaux de la collerette 6 sur la plaque 3, d'une part, et de l'épaulement 12 sur la plaque 3, d'autre part.

Le mode de réalisation de la figure 5 est basé sur un agencement analogue à celui de la figure 4, à ceci près que l'épaulement 12 de l'injecteur 1 est remplacé par une portée conique 13 comme dans le mode de réalisation de la figure 2 et que la collerette 6 est située en retrait de l'extrémité du tube d'alimentation 2, laquelle extrémité est rabattue périphériquement pour former une pince annulaire 15 enserrant le bord droit de la lumière 4 de la plaque de support 3.

Lors du vissage de l'injecteur 1 dans le tube 2, la portée conique 13 de l'injecteur appuie sur la pince 15 formée par l'extrémité du tube 2 et l'écrase sur le bord droit de la lumière 4.

Les étanchéités recherchées sont réalisées, d'une part, par l'appui approximativement radial de la portée conique 13 sur la pince 15 et, d'autre part, par l'enserrement du bord droit de la lumière 4 entre l'extrémité rabattue en 15 du tube 2 et la collerette 6 sous-jacente.

Le mode de réalisation de la figure 6 est analogue à celui de la figure 5, à ceci près que l'extrémité rabattue en pince annulaire 15 du tube 2 prend appui sur le dessous de la plaque de support 3 par sa collerette 6 et, sur le dessus de la plaque, prend appui sur un clip 16 élastiquement déformable en forme de fourche qui assure le freinage de l'injecteur 1 vissé dans le tube 2.

Le mode de réalisation de la figure 7 reprend les dispositions générales de la figure 1, à ceci près que la partie inférieure 11 de l'injecteur 1 est pourvue d'une portée conique 13 et que le bord de la lumière 4 de la plaque de support 3 n'est pas conformé en puits comme à la figure 1, mais est replié pour former un rebord 17 approximativement parallèle à la portée conique 13.

Lorsque l'injecteur 1 est vissé sur l'extrémité du tube d'alimentation 2, la portée conique 13 qui coopère avec le rebord 17 applique la portion tronconique de liaison 18 contre la collerette 6.

La double étanchéité est procurée, d'une part, par la coopération de la portée conique 13 de l'injecteur 1 et du rebord 17 du bord de la lumière 4 et, d'autre part, par la coopération de la portion conique de liaison 18 entourant la lumière 4 et la collerette 6.

Dans tous les cas, l'injecteur 1 est disposé dans des positions centrée et axiale prédéterminées correctes par rapport à la plaque de support et à la lumière.

Autrement dit, dans les modes de réalisation des figures 3 et 4, la collerette 6 est située en dessous (en retrait) de l'extrémité du tube 2 qui est solidarisée à l'injecteur et le bord périphérique de la lumière 4 est enserré de façon étanche entre ladite collerette annulaire 6 et une portée de l'injecteur 1 formée par le bout frontal 9 ou un épaulement annulaire 12 de l'injecteur 1.

De même, dans les modes de réalisation des figures 2 et 7, la collerette annulaire 6 est située en dessous (en retrait) de l'extrémité du tube 2 qui est solidarisée à l'injecteur et le bord périphérique de la lumière 4 est rabattu et serré de façon étanche entre ladite collerette 6 et une portée conique 13 prévue autour de l'injecteur 1.

Enfin, dans les modes de réalisation des figures 5 et 6, la collerette annulaire 6 est située au voisinage immédiat de l'extrémité du tube d'alimentation 2 et au-dessus de la partie du tube 2 solidarisée à l'injecteur 1, et l'extrémité du tube 2 surmontant la collerette 6 est repliée en 15 pour enserrer (directement, à la figure 5 ; par l'intermédiaire d'un clip élastique, à la figure 6) le bord périphérique de la lumière 4 au contact d'une portée conique 13 de l'injecteur 1.

## Revendications

1. Appareil de cuisson à gaz comportant au moins un brûleur à gaz équipé d'un injecteur de gaz (1) qui est vissé sur un tube d'alimentation en gaz (2), ledit injecteur et/ou ledit tube étant engagé à travers une lumière (4) d'une plaque de support (3), l'injecteur (1) et le tube (2) étant situés essentiellement de part et d'autre de la plaque de support (3) respectivement au-dessus et au-dessous de celle-ci, le tube d'alimentation étant muni d'une collerette annulaire (6) d'étendue radiale située sous la plaque de support (3),
**caractérisé en ce que** l'injecteur (1) comporte une portée (12, 13) d'appui sur le dessus de la plaque de support (3) de sorte que, lors du vissage de l'injecteur sur le tube d'alimentation disposés de part et d'autre de la plaque de support, la collerette (6) soit serrée en appui étanche contre le bord périphérique de la lumière (4) et/ou une portée de l'injecteur (1) et qu'une étanchéité soit réalisée entre le tube (2) et l'injecteur (1), d'une part, et entre le dessus et le dessous de la plaque de support (3) autour du bord de la lumière (4), d'autre part, et que simultanément soit procurée la retenue mécanique de l'injecteur (1) solidarisé au tube d'alimentation (2) en position centrée dans la lumière (4) et avec l'orifice de sortie (5) de l'injecteur (1) situé dans une position axiale prédéterminée au-dessus de la plaque de support.

2. Appareil selon la revendication 1, **caractérisé en ce que** la collerette annulaire (6) est située en dessous de l'extrémité du tube (2) solidarisée à l'injecteur (1) et **en ce que** le bord périphérique de la lumière (4) est serré de façon étanche entre ladite collerette annulaire (6) du tube (1) et une portée de l'injecteur formée par l'extrémité inférieure (9) de l'injecteur (1) ou un épaulement annulaire (12) entourant l'injecteur (1).

3. Appareil selon la revendication 1, **caractérisé en ce que** la collerette annulaire (6) est située en dessous de l'extrémité du tube (2) solidarisée à l'injecteur (1) et **en ce que** le bord périphérique de la lumière (4) est rabattu (14 ; 17, 18) et serré de façon étanche entre ladite collerette annulaire (6) du tube (2) et une portée conique (13) prévue autour de l'injecteur (1).

4. Appareil selon la revendication 1, **caractérisé en ce que** la collerette annulaire (6) est située au voisinage immédiat de l'extrémité du tube (2) et au-dessus de la partie du tube (2) solidarisée à l'injecteur (1), et **en ce que** l'extrémité du tube (2) surmontant la collerette annulaire (6) est rabattue (15) pour enserrer le bord périphérique de la lumière (4) au contact d'une portée conique (13) de l'injecteur (1).

5. Appareil selon la revendication 4, **caractérisé en ce qu'**un clip élastique est inséré entre l'extrémité rabattue du tube et la plaque de support.

6. Appareil selon l'une quelconque des revendications 1 à 5, **caractérisé en ce que** la collerette annulaire (6) prévue sur le tube d'alimentation (2) est constituée par un pli annulaire en saillie radiale de la paroi du tube (2).

7. Appareil selon l'une quelconque des revendications 1 à 6, **caractérisé en ce que** la plaque de support (3) est la plaque de dessus de l'appareil.

## Patentansprüche

1. Gasgargerät mit mindestens einem Gasbrenner, welcher mit einem Gasinjektor (1) ausgestattet ist, welcher auf ein Gasversorgungsrohr (2) geschraubt ist, wobei der genannte Injektor und/oder das genannte Rohr durch eine Öffnung (4) einer Trägerplatte (3) geführt werden, wobei der Injektor (1) und das Rohr (2) im Wesentlichen beidseitig der Trägerplatte (3) über beziehungsweise unter dieser angeordnet sind, wobei das Versorgungsrohr mit einem ringförmigen Kragen (6) versehen ist, welcher sich radial erstreckt und unter der Trägerplatte (3) angeordnet ist, **dadurch gekennzeichnet, dass** der Injektor (1) eine Auflagefläche (12, 13) zur Auflage auf die Oberseite der Trägerplatte (3) aufweist, so dass beim Aufschrauben des Injektors auf das Versorgungsrohr, wobei Injektor und Rohr beidseitig der Trägerplatte angeordnet sind, der Kragen (6) abgedichtet gegen den Umfangsrand der Öffnung (4) und/oder eine Auflagefläche des Injektors (1) aufliegend angepresst wird und eine Abdichtung zwischen dem Rohr (2) und dem Injektor (1) einerseits und der Oberseite und der Unterseite der Trägerplatte (3) um den Rand der Öffnung (4) herum andererseits realisiert wird, und dass gleichzeitig das mechanische Festhalten des mit dem Versorgungsrohr (2) fest verbundenen Injektors (1) in einer zentrierten Position in der Öffnung (4) gegeben ist mit dem Auslass (5) des Injektors (1) in einer vorbestimmten axialen Stellung über der Trägerplatte.

2. Gerät nach Anspruch 1, **dadurch gekennzeichnet, dass** der ringförmige Kragen (6) unter dem mit dem Injektor (1) fest verbundenen Ende des Rohrs (2) angeordnet ist und dass der Umfangsrand der Öffnung (4) abgedichtet zwischen dem genannten ringförmigen Kragen (6) des Rohrs (2) und einer Auflagefläche des Injektors eingeklemmt ist, welche durch das untere Ende (9) des Injektors (1) oder einen ringförmigen, den Injektor (1) umgebenden Absatz (12) gebildet ist.

3. Gerät nach Anspruch 1, **dadurch gekennzeichnet, dass** der ringförmige Kragen (6) unter dem mit dem Injektor (1) fest verbundenen Ende des Rohrs (2) angeordnet ist und dass der Umfangsrand der Öffnung (4) umgeschlagen (14; 17, 18) ist und abgedichtet zwischen dem genannten ringförmigen Kragen (6) des Rohrs (2) und einer um den Injektor (1) vorgesehenen konischen Auflagefläche (13) eingeklemmt ist.

4. Gerät nach Anspruch 1, **dadurch gekennzeichnet, dass** der ringförmige Kragen (6) unmittelbar neben dem Ende des Rohrs (2) und über dem mit dem Injektor (1) fest verbundenen Abschnitt des Rohrs (2) angeordnet ist und dass das über dem ringförmigen Kragen (6) befindliche Ende des Rohrs (2) umgeschlagen (15) ist, um den Umfangsrand der Öffnung (4) in Kontakt mit einer konischen Auflagefläche (13) des Injektors (1) einzuspannen.

5. Gerät nach Anspruch 4, **dadurch gekennzeichnet, dass** ein elastischer Clip zwischen das umgeschlagene Ende des Rohrs und die Trägerplatte eingesetzt ist.

6. Gerät nach einem der Ansprüche 1 bis 5, **dadurch gekennzeichnet, dass** der auf dem Versorgungsrohr (2) vorgesehene ringförmige Kragen (6) durch einen ringförmigen Falz gebildet ist, welcher in Bezug auf die Wand des Rohrs (2) radial vorspringt.

7. Anspruch nach einem der Ansprüche 1 bis 6, **dadurch gekennzeichnet, dass** die Trägerplatte (3) die Oberplatte des Geräts ist.

## Claims

1. A gas cooking appliance comprising at least one gas burner equipped with a gas injector (1) which is screwed onto a gas supply tube (2), said injector and/or said tube extending through an aperture (4) in a support plate (3), the injector (1) and the tube (2) being situated essentially one on each side of the support plate (3) respectively above and under this plate, the supply tube being provided with a radially extending annular flange (6) located under the support plate (3),
**characterized in that** the injector (1) comprises a bearing surface (12, 13) resting on the top of the support plate (1) so that, when the injector is being screwed on the supply tube both being located one on each side of the support plate, the flange (6) is clamped in a sealed fashion against the peripheral edge of the aperture (4) and/or a bearing surface of the injector (1) and that a seal is provided between the tube (2) and the injector (1), on the one hand, and between the top and the underside of the support plate (3) around the edge of the aperture (4), on the other hand, and that at the same time the injector (1) secured to the supply tube (2) is mechanically hold in a centred position in the aperture (4) and with the outlet orifice (5) of the injector (1) being situated in a predetermined axial position above the support plate.

2. The appliance according to claim 1, **characterized in that** the annular flange (6) is situated beneath the end of the tube (2) which is secured to the injector (1) and **in that** the peripheral edge of the aperture (4) is clamped in a sealed way between said annular flange (6) of the tube (1) and a bearing surface of the injector which is defined by the lower end (9) of the injector (1) or an annular shoulder (12) surrounding the injector (1).

3. The appliance according to claim 1, **characterized in that** the annular flange (6) is situated beneath the end of the tube (2) which is secured to the injector (1) and **in that** the peripheral edge of the aperture (4) is folded over (14; 17, 18) and clamped in a sealed way between said annular flange (6) of the tube (2) and a conical bearing surface (13) provided around the injector (1).

4. The appliance according to claim 1, **characterized in that** the annular flange (6) is situated in close proximity to the end of the tube (2) and above the part of the tube (2) which is secured to the injector (1), and **in that** the end of the tube (2) surmounting the annular flange (6) is folded over (15) to trap the peripheral edge of the aperture (4) in contact with a conical bearing surface (13) of the injector (1).

5. The appliance according to claim 4, **characterized in that** an elastic clip is inserted between the folded-over end of the tube and the support plate.

6. The appliance according to any one of claims 1 to 5, **characterized in that** the annular flange (6) provided on the supply tube (2) consists of a radially protruding annular fold of the wall of the tube (2).

7. The appliance according to any one of claims 1 to 6, **characterized in that** the support plate (3) is the top plate of the appliance.
